# EUROPÄISCHE PATENTSCHRIFT

(11) **EP 0 711 950 B1**
(45) Veröffentlichungstag und Bekanntmachung des Hinweises auf die Patenterteilung: **30.08.2000**
(21) Anmeldenummer: 95116431.8
(22) Anmeldetag: 18.10.1995
(51) Int. Cl.: F21V 21/088, F21V 21/30

(54) **Stabförmige elektrische Leuchte**
Rod-shaped electric lighting fixture
Appareil d'éclairage de type allongé

(30) Priorität: 14.11.1994 DE 9418257 U
(43) Veröffentlichungstag der Anmeldung: 15.05.1996
(73) Patentinhaber: Patent-Treuhand-Gesellschaft für elektrische Glühlampen mbH, 81543 München (DE)
(72) Erfinder: Schmidt, Claus, Dr., D-83233 Bernau (DE)

(56) Entgegenhaltungen:
- DE-U- 9 110 573
- FR-A- 1 533 443
- US-A- 4 464 707
- US-A- 4 979 081

## Beschreibung

Die Erfindung betrifft eine stabförmige elektrische Leuchte gemäß dem Oberbegriff des Patentanspruchs.

Eine derartige Leuchte ist beispielsweise in der Patentschrift DE 31 02 189 offenbart. Diese Leuchte besteht aus einer stabförmigen Leuchtstofflampe, die auf einem langgestreckten, als Gehäuse ausgebildeten Trägerprofil befestigt ist, und aus einem Vorschaltgerät, das in einem Innenraum des Trägerprofils angeordnet ist. Zur Befestigung der Leuchte wird das Trägerprofil üblicherweise mit der Wand bzw. mit einer Wandfläche verschraubt, so daß der Boden des Trägerprofils, ohne Zwischenraum, unmittelbar an der Wand anliegt. Diese starre Wandverankerung hat den Nachteil, daß die bevorzugte Lichtabstrahlrichtung der Leuchte nicht verändert werden kann.

Es ist die Aufgabe der Erfindung, eine stabförmige elektrische Leuchte mit einer möglichst einfachen Halterung bereitzustellen, die derart an einer wandähnlichen Fläche befestigt werden kann, daß ihre bevorzugte Lichtabstrahlrichtung variierbar ist.

Diese Aufgabe wird erfindungsgemäß durch die kennzeichnenden Merkmale des Schutzanspruchs 1 gelöst.

Die erfindungsgemäße stabförmige elektrische Leuchte besitzt eine am Leuchtengehäuse angreifende Halterung zur Befestigung an einer Wandfläche, wobei die Halterung derart ausgeführt ist, daß die Leuchte in der Halterung um ihre Längsachse oder um eine zu ihrer Längsachse parallel verlaufende Achse drehbar gelagert ist. Dadurch kann die bevorzugte Lichtabstrahlrichtung der beispielsweise an einer Wand montierten erfindungsgemäßen Leuchte variiert werden. Außerdem wirkt die Halterung der erfindungsgemäßen Leuchte als Abstandshalter, so daß zwischen dem Leuchtengehäuse und der Wandfläche ein Zwischenraum verbleibt, der im Betriebszustand die Kühlung der Leuchte verbessert.

Die Halterung der Leuchte besteht aus zwei gabelartigen Halteteilen, die in einer Wandfläche zu verankern sind und in denen das Leuchtengehäuse klemmend fixiert ist. Zwischen dem Leuchtengehäuse und der Halterung besteht vorteilhafterweise eine lösbare Schnapp- oder Rastverbindung. Nach der Erfindung besitzt das Leuchtengehäuse zwei über die Enden der Leuchte hinausragende Zapfen, die jeweils in einer Aufnahme eines Halteteils eingeschnappt sind.

Nachstehend wird die Erfindung anhand eines Ausführungsbeispiels näher erläutert.
Es zeigen:
- Figur 1: Eine Seitenansicht einer stabförmigen elektrischen Leuchte gemäß des Ausführungsbeispiels der Erfindung
- Figur 2: Eine Draufsicht auf eine Stirnseite der stabförmigen elektrischen Leuchte gemäß des Ausführungsbeispiels

Bei dem, in den Figuren 1 und 2 abgebildeten Ausführungsbeispiel der Erfindung handelt es sich um eine stabförmige elektrische Leuchte mit einer Leistungsaufnahme von ungefähr 13 Watt, die mit einem ca. 54 cm langen und ungefähr 2 cm hohen, aus Kunststoff bestehenden Gehäuse 1 ausgestattet ist. Das Gehäuse 1 besitzt, senkrecht zur Längsachse der Leuchte, einen im wesentlichen rechteckigen Querschnitt, wie aus Figur 2 ersichtlich. Als Lichtquelle dient eine langgestreckte T5-Leuchtstofflampe 2, die einen Rohrdurchmesser von ca. 16 mm besitzt. Das zum Betrieb der Leuchtstofflampe 2 erforderliche Vorschaltgerät ist im Gehäuse 1 untergebracht. An den Enden der Leuchte weist das Gehäuse 1 jeweils einen angeformten, in Längsrichtung vorstehenden kreiszylindrischen Zapfen 3a, 3b auf. Zur Wandbefestigung der Leuchte dienen zwei klammer- oder gabelartig ausgebildete Halteteile 4a, 4b, deren Fuß an einer Wandfläche, beispielsweise mittels Schrauben, befestigt ist. Die von der Wandfläche abgewandten Enden der Halteteile 4a, 4b gehen mit den kreiszylindrischen Zapfen 3a, 3b des Leuchtengehäuses 1 eine lösbare Schnappverbindung ein. Die Halteteile 4a, 4b umschließen dabei einen Teil der Mantelfläche der kreiszylindrisch Zapfen 3a, 3b mit Klemmwirkung. Die Klemmwirkung ist einerseits ausreichend, um die Leuchte zuverlässig zu haltern, andererseits aber auch gering genug, um die Zapfen 3a, 3b und damit die gesamte Leuchte in der Halterung 3a, 3b noch drehen zu können. Beim Herausnehmen oder Einsetzen der Leuchte in die Halterung werden die Zinken der klammer- bzw. gabelartigen Halteteile 4a, 4b kurzzeitig aufgebogen. Die Halteteile 4a, 4b bestehen aus einem Werkstoff mit entsprechender Federwirkung, wie z. B. Kunststoff oder Metallblech. Der Abstand des Leuchtengehäuses 1 zur Wandfläche beträgt ungefähr 3 mm. Die Leuchte besitzt ferner einen Schalter 5 und ein Netzkabel 6, das mittig aus dem Zapfen 3b herausgeführt ist.

## Patentansprüche

1. Stabförmige elektrische Leuchte mit einem langgestreckten Gehäuse (1), mindestens einer mit dem Gehäuse (1) verbundenen Leuchtstofflampe (2), einem im Gehäuse (1) untergebrachten Vorschaltgerät zum Betrieb der mindestens einen Leuchtstofflampe und mit einer am Gehäuse (1) angreifenden Halterung (4a, 4b), die zur Befestigung der stabförmigen elektrischen Leuchte an einer Wandfläche dient,
wobei
- die Leuchte mittels der Halterung (4a, 4b) um die Längsachse der Leuchte oder um eine parallel zur Längsachse der Leuchte verlaufende Achse drehbar gelagert ist,
- die Halterung (4a, 4b) als Abstandshalter ausgebildet ist, so daß das Gehäuse (1) und die Wandfläche nach der Montage der stabförmigen elektrischen Leuchte beabstandet sind.
dadurch gekennzeichnet, daß
- die Halterung (4a, 4b) aus zwei gabelartigen Halteteilen besteht,
- das Gehäuse (1) zwei über die Enden der Leuchte hinausragende Zapfen (3a, 3b) besitzt, die jeweils in einem der gabelartigen Halteteile (4a, 4b) eingeschnappt und dort drehbar gelagert sind.

## Claims

1. Linear electric luminaire having an elongated housing (1), at least one fluorescent lamp (2) connected to the housing (1), a ballast, accommodated in the housing (1), for operating the at least one fluorescent lamp, and having a holder (4a, 4b) which acts on the housing (1) and serves to fasten the linear electric luminaire on a wall surface,
wherein
- the luminaire is mounted by means of the holder (4a, 4b) such that it can rotate about the longitudinal axis of the luminaire or about an axis running parallel to the longitudinal axis of the luminaire,
- the holder (4a, 4b) is constructed as a spacer, with the result that the housing (1) and the wall surface are spaced apart after the mounting of the linear electric luminaire,
characterized in that
- the holder (4a, 4b) comprises two fork-like holding parts,
- the housing (1) has two pins (3a, 3b) which project beyond the ends of the luminaire and each snap into place in one of the fork-like holding parts (4a, 4b), and are held there rotatably.

## Revendications

1. Appareil d'éclairage électrique de type linéaire comprenant un boîtier (1) oblong, au moins une lampe (2) fluorescente reliée au boîtier (1), un ballast qui est logé dans le boîtier (1) et qui est destiné à faire fonctionner la au moins une lampe fluorescente et une fixation (4a, 4b) attaquant le boîtier (1) et servant à la fixation de l'appareil d'éclairage électrique de type linéaire à une surface de mur, dans lequel
- l'appareil d'éclairage est monté tournant au moyen de la fixation (4a, 4b) autour de l'axe longitudinal de l'appareil d'éclairage ou autour d'un axe s'étendant parallèlement à l'axe longitudinal de l'appareil d'éclairage,
- la fixation (4a, 4b) est constituée sous la forme d'une entretoise de sorte que le boîtier (1) et la surface du mur soient à distance après le montage de l'appareil d'éclairage électrique de type linéaire,
caractérisé en ce que
- la fixation (4a, 4b) est constituée de deux pièces de fixation de type à fourche,
- le boîtier (1) a deux tourillons (3a, 3b) qui dépassent des extrémités de l'appareil d'éclairage, qui sont respectivement encliquetés dans l'une des pièces (4a, 4b) de fixation en forme de fourche et qui y sont montés tournants.
